# EUROPÄISCHE PATENTSCHRIFT

(11) **EP 2 253 850 B1**
(45) Veröffentlichungstag und Bekanntmachung des Hinweises auf die Patenterteilung: **27.04.2011**
(21) Anmeldenummer: 09006658.0
(22) Anmeldetag: 18.05.2009
(51) Int. Cl.: F04D 9/00

(54) **Kreiselpumpe mit Entlüftungsraum**
Rotary pump with ventilation area
Pompe centrifuge dotée d'une chambre d'aération

(43) Veröffentlichungstag der Anmeldung: 24.11.2010
(73) Patentinhaber: WILO SE, 44263 Dortmund (DE)
(72) Erfinder: Kaesemann, Ruth, 44265 Dortmund (DE)
(74) Vertreter: COHAUSZ DAWIDOWICZ HANNIG & SOZIEN

(56) Entgegenhaltungen:
- DE-A1- 3 109 918
- DE-U1- 29 718 285
- GB-A- 2 192 571

## Beschreibung

Die Erfindung betrifft eine Kreiselpumpe mit einem in einem Pumpenraum angeordneten Laufrad und einem dem Pumpenraum vorgeschalteten, eine obere Entlüftungskammer aufweisenden Entlüftungsraum, der über eine zentral zum Laufrad angeordnete Ansaugöffnung mit dem Pumpenraum verbunden ist, wobei die zu pumpende Flüssigkeit über einen Ansaugstutzen in den Entlüftungsraum gelangt, dort entlang einer Trennwand strömt, die von dem übrigen Entlüftungsraum einen Strömungskanal abtrennt, der die Ansaugöffnung in einem Abstand bogenförmig umgibt, und im Entlüftungsraum sowie im Strömungskanal die Flüssigkeit Gasblasen insbesondere Luftblasen abgibt, ehe sie in die Ansaugöffnung gelangt, wobei der Strömungskanal in seinem an der Öffnung des Ansaugstutzens angrenzenden ersten Bereich einen größeren Strömungsquerschnitt aufweist als im daran anschließenden Kanalbereich.

Eine solche Kreiselpumpe ist aus der DE 297 18 285 U1 bekannt und wird in technischen Bereichen eingesetzt, bei denen aus der geförderten Flüssigkeit Gase insbesondere Luft abgeschieden werden müssen.

Aufgabe der Erfindung ist es, bei einer Pumpe der eingangs genannten Art die Entlüftungsleistung zu erhöhen.

Diese Aufgabe wird erfindungsgemäß dadurch gelöst, dass im ersten Bereich des Strömungskanals der der einströmenden Flüssigkeit zugewandte erste Bereich der Seitenfläche der Trennwand konkav gebogen ist.

Der größere Querschnitt zu Beginn des Strömungskanals führt zusammen mit der konkaven Seitenfläche der Trennwand zu einer Reduzierung der Strömungsgeschwindigkeit und des Druckes und damit zu einer stärkeren Blasenbildung. Es werden vermehrt Blasen gebildet, die im Strömungskanal weitergeführt werden und im Entlüftungsraum hochsteigen zur oberen Entlüftungskammer, wo sie durch das Entlüftungsventil entfernt werden. Die verbesserte Entlüftung bewirkt, dass weniger Gase insbesondere Luft in den Pumpenraum zum Laufrad gelangt, so dass die Geräuschentwicklung verringert ist.

Hierbei kann der konkave Bereich der Trennwand direkt neben der in der Entlüftungsraumwand angeordneten Öffnung des Ansaugstutzens liegen, so dass die in den Entlüftungsraum gelangende Flüssigkeit zuerst auf den konkaven Bereich trifft.

Vorzugsweise wird vorgeschlagen, dass die die einströmende Flüssigkeit führende Seitenfläche der Trennwand in dem Bereich, der dem ersten konkaven Bereich folgt, konvex gebogen oder im Wesentlichen eben ist. Auch ist besonders vorteilhaft, wenn die Trennwand wellenförmig gebogen ist, so dass hinter dem ersten konkaven Bereich noch mindestens zwei konvexe Bereiche und mindestens ein konkaver Bereich folgt. Durch diese Ausführungen wird die Verweilzeit der Flüssigkeit und der Blasen an der Unterseite der Trennwand verlängert, wodurch die Blasenbildung erleichtert und den Blasen ermöglicht wird, sich zu größeren Blasen zu vereinigen (Koaleszenz), die vermehrt, schneller und sicherer zur Entlüftungskammer und zum Entlüftungsventil gelangen.

Ein Ausführungsbeispiel der Erfindung ist in den Zeichnungen dargestellt und wird im Folgenden näher beschrieben. Es zeigen
- Fig. 1: einen Querschnitt durch die Pumpe in Höhe des Entlüftungsraums,
- Fig. 2: die Trennwand in vergrößerter Darstellung,
- Fig. 3: einen axialen Schnitt nach III-III in Fig. 1.

Die erfindungsgemäße Kreiselpumpe ist vorteilhaft in Heizungs- und Kühlkreisläufen einsetzbar und weist einen Pumpenraum 1 auf mit einem umgebenden Gehäuse 2, das mit einer Seitenfläche 3 an einem Elektromotor befestigbar ist, der das im Pumpenraum angeordnete (nicht dargestellte) Pumpenlaufrad über eine Welle antreibt, deren Achse koaxial zur Laufradachse 4 ist. Der Pumpenraum 1 weist einen oberen Druckstutzen 5 und eine koaxiale mittige Ansaugöffnung 6 auf, die auf der dem Motor gegenüberliegenden Seite an der Mitte des Laufrades liegt, so dass das Laufrad über seinen mittigen Saugmund die Flüssigkeit der Ansaugöffnung 6 entnimmt.

Neben dem Pumpenraum 1 auf der dem Motor abgewandten Seite liegt im Pumpengehäuse 2 ein Entlüftungsraum 7 mit einer ringförmigen koaxialen Seitenwand 8, deren axiale Tiefe T geringer ist als ihr Durchmesser D und die von dem Pumpenraum 1 durch eine kreisförmige Wand 9 getrennt ist, in der mittig die Ansaugöffnung 6 liegt. Die im Entlüftungsraum abgeschiedene Luft steigt in Form von Luftblasen nach oben in eine Entlüftungskammer 20, in der ein Entlüftungsventil 21 enthalten ist.

In den Entlüftungsraum 7 mündet unten tangential der waagerechte Kanal 10 eines Ansaugstutzens 11, der in der Seitenwand 8 mit einer Öffnung (Eingangsöffnung 12) endet. Die durch den Kanal 10 des Ansaugstutzens 11 angesaugte Flüssigkeit tritt damit tangential in den ringförmigen Entlüftungsraum 7 an einer Stelle ein, an der der Entlüftungsraum einen Strömungskanal 13 bildet. Hierzu ist ein unterer Bereich des Entlüftungsraumes 7 durch eine gebogene Trennwand 13 mit vorzugsweise gleich bleibender Dicke abgeteilt, die in einem Abstand A zur ringförmigen Seitenwand 8 und in einem Abstand B zur Ansaugöffnung 6 verläuft und mit ihrem Anfang 14a am oberen Ende der Eingangsöffnung 12 befestigt insbesondere angeformt ist, während das Ende 14b der Trennwand 14 etwas oberhalb der Mitte des Entlüftungsraums 7 endet und damit fast so hoch reicht wie der obere Rand der Ansaugöffnung 6.

Die Trennwand 14 ist zwei oder mehrfach wie folgt gebogen: In dem an die Eingangsöffnung 12 angrenzenden ersten Bereich 14a ist die den Kanal 13 begrenzende untere Seitenfläche 15 der Trennwand 14 konkav gewölbt, so dass der Kanal 13 in diesem Bereich I zusammen mit dem Endbereich des Kanals 10 des Ansaugstutzens 11 einen größeren Querschnitt aufweist als in dem letzten Drittel III des Kanals 13. In dem zwischen den Bereichen I und III liegenden Bereich II ist der zweite Bereich 14b der Seitenfläche 15 der Trennwand 14 wellenförmig gestaltet mit abwechselnd konvexen und konkaven Bereichen bis die Seitenfläche 15 im Bereich III des Kanals 13 in einen dritten Bereich 14c übergeht, in dem die Seitenfläche 15 nur noch konvex geformt ist.

Durch das vergrößerte Volumen im Eintrittsbereich unterhalb der Trennwand kommt es zu einer Verzögerung der Wasser/Luft-Strömung und zu einer Trennung des Gases von der Flüssigkeit, da sich die Luftblasen an der Trennwand ansammeln und sich vereinigen (Koaleszenz). Dieser physikalische Effekt wird noch durch die wellenförmige Gestaltung der Trennwand verbessert. Das sich durch die Vereinigung von Blasen vergrößerte Blasenvolumen führt dazu, dass aufgrund von Trägheitskräften die vergrößerten Blasen von der Flüssigkeitsströmung mitgerissen werden und mit einer verstärkten Auftriebskraft schneller zur Entlüftungskammer gelangen, in der sich das Entlüftungsventil befindet.

Alternativ kann die Seitenfläche 15 der Trennwand 14 im zweiten Bereich 14b statt einer Wellenform auch im Wesentlichen gerade ausgeführt sein insbesondere mit quer zur Strömungsrichtung angeordneten Erhebungen insbesondere Riffelungen, um die Blasenbildung und deren Vereinigung zu großen Blasen anzuregen. Diese Erhebungen können aber auch zusätzlich an der wellenförmig gestalteten Seitenfläche 15 insbesondere im Bereich I und/oder im Bereich II angeordnet sein.

Die Ansaugöffnung 6 ist von einer koaxialen teilzylindrischen Wand 16 umgeben, die den Eingangsbereich der Öffnung 6 nach oben abdeckt, so dass die aus dem Ende des Kanals 13 austretende Flüssigkeit nach unten fließen muss und damit entgegen der nach oben strebenden Luftblasen, um die Öffnung 6 zu erreichen. Innerhalb der gebogenen Wand 16 ist noch ein senkrechter Wandstutzen 17 angeformt, der die Strömung weiter vergleichmäßigt.

## Patentansprüche

1. Kreiselpumpe mit einem in einem Pumpenraum (1) angeordneten Laufrad und einem dem Pumpenraum vorgeschalteten, eine obere Entlüftungskammer (20) aufweisenden Entlüftungsraum (7), der über eine zentral zum Laufrad angeordnete Ansaugöffnung (6) mit dem Pumpenraum (1) verbunden ist, wobei die zu pumpende Flüssigkeit über einen Ansaugstutzen (11) in den Entlüftungsraum (7) gelangt, dort entlang einer Trennwand (14) strömt, die von dem übrigen Entlüfturigsraum einen Strömungskanal (13) abtrennt, der die Ansaugöffnung (6) in einem Abstand bogenförmig umgibt, und im Entlüftungsraum sowie im Strömungskanal die Flüssigkeit Gasblasen insbesondere Luftblasen abgibt, ehe sie in die Ansaugöffnung (6) gelangt, wobei der Strömungskanal (13) in seinem an der Öffnung (12) des Ansaugstutzens (11) angrenzenden ersten Bereich (I) einen größeren Strömungsquerschnitt aufweist als im daran anschließenden Kanalbereich (II, III), **dadurch gekennzeichnet, dass** im ersten Bereich (I) des Strömungskanals (13) der der einströmenden Flüssigkeit zugewandte erste Bereich (14a) der Seitenfläche (15) der Trennwand (14) konkav gebogen ist.

2. Kreiselpumpe nach Anspruch 1, **dadurch gekennzeichnet , dass** der konkave Bereich (14a) der Trennwand (14) direkt neben der in der Entlüftungsraumwand (8) angeordneten Öffnung (12) des Ansaugstutzens (11) liegt, so dass die in den Entlüftungsraum (7) gelangende Flüssigkeit zuerst auf den konkaven Bereich (14a) trifft.

3. Kreiselpumpe nach Anspruch 1 oder 2, **dadurch**
**gekennzeichnet, dass** die die einströmende Flüssigkeit führende Seitenfläche (15) der Trennwand (14) in dem Bereich (14b), der dem ersten konkaven Bereich (14a) folgt, konvex gebogen oder im Wesentlichen eben ist.

4. Kreiselpumpe nach Anspruch 3, **dadurch gekennzeichnet, dass** die Trennwand (14) wellenförmig gebogen ist, so dass hinter dem ersten konkaven Bereich (14a) noch mindestens zwei konvexe Bereiche und mindestens ein konkaver Bereich folgt.

## Claims

1. Centrifugal pump having an impeller arranged in a pumping chamber (1) and having a venting space (7), which venting space (7) is connected upstream of the pumping chamber, has an upper venting chamber (20), and is connected to the pumping chamber (1) by a suction intake opening (6) which is arranged in the centre of the impeller, the liquid which is being pumped making its way into the venting space (7) via a suction intake connection (11), flowing therein along a partition (14) which separates from the rest of the venting space a flow passage (13) which surrounds the suction intake opening (6) at a distance in a curve, and the liquid emitting gas bubbles, and in particular air bubbles, in the venting space and in the flow passage before it makes its way into the suction intake opening (6), the flow passage (13) being, in its initial region (I) adjoining the opening (12) of the suction intake connection (11), of a larger cross-section for flow than in the region (II, III) following on therefrom, **characterised in that**, in the initial region (I) of the flow passage (13), the initial region (14a) of the lateral surface (15) of the partition (14), which latter initial region (14a) faces towards the inflowing liquid, is curved in a concave shape.

2. Centrifugal pump according to claim 1, **characterised in that** the concave region (14a) of the partition (14) lies directly next to the opening (12) of the suction intake connection (11), which opening (12) is arranged in the wall (8) of the venting space, the liquid which makes its way into the venting space (7) thus first impacting on the concave region (14a).

3. Centrifugal pump according to claim 1 or 2, **characterised in that** the lateral surface (15) of the partition (14) which guides the inflowing liquid is of a convex curvature or is substantially plane in the region (14b) which follows the initial concave region (14a).

4. Centrifugal pump according to claim 3, **characterised in that** the partition (14) is curved in an undulating shape such that the initial concave region (14a) is followed in the downstream direction by at least two convex regions and at least one concave region.

## Revendications

1. Pompe centrifuge comprenant un rotor disposé dans une chambre de pompe (1) et une chambre d'aération (7), montée en amont de la chambre de pompe et dotée d'un compartiment d'aération (20) supérieur, laquelle chambre d'aération est raccordée à la chambre de pompe (1) par l'intermédiaire d'une ouverture d'aspiration (6), disposée de façon centrale par rapport au rotor, le liquide à pomper parvenant au travers d'une tubulure d'aspiration (11) dans la chambre d'aération (7), d'où il s'écoule le long d'une cloison (14) séparant du reste de la chambre d'aération un canal d'écoulement (13), qui entoure à distance, en forme d'arc, l'ouverture d'aspiration (6), et le liquide cédant des bulles de gaz, en particulier des bulles d'air, dans la chambre d'aération ainsi que dans le canal d'écoulement, avant de parvenir dans l'ouverture d'aspiration (6), le canal d'écoulement (13) présentant, dans sa première zone (I) limitrophe à l'ouverture (12) de la tubulure d'aspiration (11), une section transversale d'écoulement plus grande que dans la zone de canal (II, III) consécutive, **caractérisée en ce que**, dans la première zone (I) du canal d'écoulement (13), la première zone (14a) de la surface latérale (15) de la cloison (14), tournée vers l'afflux de liquide, présente une courbure concave.

2. Pompe centrifuge suivant la revendication 1, **caractérisée en ce que** la zone concave (14a) de la cloison (14) se situe directement à côté de l'ouverture (12), disposée dans la paroi (8) de la chambre d'aération, de la tubulure d'aspiration (11), de sorte que le liquide parvenant dans la chambre d'aération (7) frappe d'abord la zone concave (14a).

3. Pompe centrifuge suivant l'une des revendications 1 et 2, **caractérisée en ce que** la surface latérale (15) de la cloison (14), véhiculant l'afflux de fluide, présente une courbure convexe ou est essentiellement plane dans la zone (14b) qui fait suite à la première zone concave (14a).

4. Pompe centrifuge suivant la revendication 3, **caractérisée en ce que** la cloison (14) est courbée en forme d'onde, de sorte qu'encore au moins deux zones convexes et au moins une zone concave font suite à la première zone concave (14a) .
